# EUROPÄISCHE PATENTSCHRIFT

(11) **EP 2 388 423 B1**
(45) Veröffentlichungstag und Bekanntmachung des Hinweises auf die Patenterteilung: **08.07.2015**
(21) Anmeldenummer: 11166150.0
(22) Anmeldetag: 16.05.2011
(51) Int. Cl.: E05F 3/10

(54) **Antrieb für einen Flügel einer Tür oder eines Fensters**
Drive to operate the leaf of a door or window
Entraînement pour un battant de porte ou de fenêtre

(30) Priorität: 17.05.2010 DE 102010029026
(43) Veröffentlichungstag der Anmeldung: 23.11.2011
(73) Patentinhaber: GEZE GmbH, 71229 Leonberg (DE)
(72) Erfinder: Gottschalk, Klaus, 71229, Leonberg (DE); Jung, Jürgen, 72636, Frickenhausen (DE)

(56) Entgegenhaltungen:
- CH-A- 456 288
- CH-A5- 574 037
- DE-A1- 2 208 349
- DE-C2- 3 202 966

## Beschreibung

Die Erfindung betrifft einen Antrieb für einen Flügel einer Tür oder eines Fensters nach Anspruch 1.

Aus der DE 32 02 966 C2 ist ein elektrohydraulischer Antrieb für Flügel von Türen bekannt, mit einem Zylinder-Kolben-Aggregat, dessen Kolbenarbeitsraum einlassseitig an die Druckseite einer elektrisch angetriebenen Hydraulikpumpe und auslassseitig an ein Hydraulikreservoir angeschlossen ist. Der Kolbenarbeitsraum nimmt einen mit dem Flügel antriebsmäßig gekoppelten und mittels Schließfeder in Schließrichtung des Flügels beaufschlagten Kolben verschiebbar auf. Durch Einschalten der Hydraulikpumpe wird der Kolben gegen die Kraft der Schließfeder vorgeschoben, wodurch der Flügel in Offenstellung gelangt. Im Hydraulikreservoir kann ein Druckausgleichselement vorgesehen sein, das Volumenänderungen der Hydraulikflüssigkeit aufnimmt.

Aus der EP 2 075 398 A2 ist ein Antrieb für einen Flügel eines Fensters oder einer Tür bekannt, mit einem Gehäuse und einem in dem Gehäuse angeordneten, federbeaufschlagten Kolben. Das Gehäuse ist mit einer Hydraulikflüssigkeit gefüllt, die zur Steuerung der Kolbenbewegung beim Öffnen und Schließen des Flügels dient, wozu Überströmkanäle und Ventile vorgesehen sind. Zum Ausgleich der Volumenänderung der Hydraulikflüssigkeit, z.B. infolge Wärmeausdehnung, ist ein von einem elastischen Hüllkörper umschlossenes Gasvolumen vorgesehen, auf dessen Mantelfläche der Druck der Hydraulikflüssigkeit wirkt. Nachteilig ist die aufwändige Abdichtung des elastischen Hüllkörpers, der möglicherweise auch durch Alterung undicht werden könnte.

Aus der DE 34 11 189 A1 ist ein als Türschließer ausgebildeter Antrieb bekannt, mit einem auf einer Hubkurvenscheibe abgestützten Dämpfungskolben, welcher eine als Speicherzylinder dienende Aushöhlung aufweist, in welcher ein Druckausgleichskolben angeordnet ist, der in Richtung auf die Aushöhlung des Dämpfungskolbens unter Belastung einer Druckfeder steht und eine Druckausgleichseinrichtung für das im Türschließer vorhandene Druckmittel bildet. Bei einem Druckanstieg innerhalb des Türantriebs wird der Druckausgleichskolben gegen die Druckfeder verschoben. Problematisch ist dabei die Abdichtung des Luftvolumens in der Aushöhlung des Dämpfungskolbens durch den Druckausgleichskolben.

Der Erfindung liegt die Aufgabe zugrunde, eine einfache, zuverlässige Druckausgleichseinrichtung für einen Antrieb für einen Flügel einer Tür oder eines Fensters zu schaffen.

Die Aufgabe wird durch die Merkmale des Patentanspruchs 1 gelöst.

Die Unteransprüche bilden vorteilhafte Ausgestaltungsmöglichkeiten der Erfindung.

Elektrohydraulische Antriebe für Flügel einer Tür oder eines Fensters können als am Türrahmen oder auf dem Flügel der Tür bzw. des Fensters angeordnete Antriebe ausgebildet sein, und einen verzahnten Kolben aufweisen, in dessen Verzahnung ein Ritzel einer Abtriebswelle kämmt. An der Abtriebswelle ist dabei in bekannter Weise ein Gestänge oder ein in einer Gleitschiene geführter Gleitarm angeordnet, der mit dem Flügel zum Öffnen und Schließen zusammenwirkt. Der Kolben ist im mit der Hydraulikflüssigkeit gefüllten Gehäuse mit einer Feder beaufschlagt. Weiterhin sind Überströmkanäle und Ventile für die Hydraulikflüssigkeit im Antrieb angeordnet, welche zur Steuerung des Verhaltens des Antriebs dienen.

Die vorgeschlagene Druckausgleichseinrichtung zum Ausgleich temperaturbedingter Volumenänderung der Hydraulikflüssigkeit ist im Hydraulikreservoir angeordnet.

Aus dem Hydraulikreservoir heraus saugt die Hydraulikpumpe die Hydraulikflüssigkeit an. In montiertem Zustand des Antriebs ist die Längserstreckung des Hydraulikreservoirs zumindest annähernd waagrecht ausgerichtet. Zum Ansaugen der Hydraulikflüssigkeit ragt in das Hydraulikreservoir ein flexibler Ansaugschlauch hinein, der an seinem offenen Ende einen zumindest so schweren Stutzen aufweist, dass dieser Stutzen stets am Grund des Hydraulikreservoirs zu liegen kommt. Die Rückführung der Hydraulikflüssigkeit aus dem Aufnahmeraum von Kolben und Schließfeder in das Hydraulikreservoir hinein erfolgt über einen oder mehrere Hydraulikkanäle, die mittig, in Bezug auf die vertikale Erstreckung, in das Hydraulikreservoir münden. Im Hydraulikreservoir ist ein Gasvolumen, beispielsweise Luft, vorgesehen, das sich, aufgrund seiner geringeren Dichte, gegenüber der Hydraulikflüssigkeit oberhalb der einmündenden Hydraulikkanäle befindet. Dadurch ist das Gasvolumen im Hydraulikreservoir eingeschlossen. Da Gase kompressibel bzw. expandierbar sind, wird eine temperaturbedingte Änderung des Volumens der Hydraulikflüssigkeit kompensiert.

Die Druckausgleichseinrichtung wirkt lageunabhängig, wodurch der Antrieb für alternative Montageweisen geeignet ist. Diese Lageunabhängigkeit ist bei einer alternativen Montage auf der Bandseite bzw. der Bandgegenseite einer Tür oder bei der wahlweisen Montage auf dem Flügel oder auf dem Rahmen der Tür wichtig, da der Antrieb dabei auch um 180° gedreht anbaubar sein muss.

Im Nachfolgenden wird ein Ausführungsbeispiel in der Zeichnung anhand der Figuren näher erläutert.

Dabei zeigen:
- Fig. 1: einen waagrechten Längsschnitt durch einen elektrohydraulischen Antrieb;
- Fig. 2: einen Längsschnitt durch das Hydraulikreservoir in einer ersten Montageweise des Antriebs;
- Fig. 3: einen Längsschnitt durch das Hydraulikreservoir in einer zweiten Montageweise des Antriebs.

In Fig. 1 ist ein elektrohydraulisch ausgebildeter Antrieb 1 im Schnitt dargestellt. Der Antrieb 1 umfasst ein Gehäuse 2 mit einem im zylindrischen Aufnahmeraum 5 verschiebbar geführten Kolben 7, in dessen Verzahnung das Ritzel einer Abtriebswelle 8 kämmt. Eine Schließfeder 6 ist axial zwischen einer Stirnfläche des Kolbens 3 und einem rechten Ende des Gehäuses 2 angeordnet.

Der Aufnahmeraum 5 des Gehäuses 2 ist vollständig mit Hydraulikflüssigkeit 9 gefüllt, da das Hydrauliksystem des Antriebs 1 während des Befüllens entlüftet wurde.

Durch das Entlüften wird ein durch ein im Aufnahmeraum 5 des Gehäuses 2 ansonsten vorhandenes Luftpolster bedingtes, für den Bediener nachteiliges "Durchfallen" des Flügels der Tür verhindert. D.h. nachteilig wäre dann am Flügel durch das komprimierbare Luftpolster zunächst kein oder nur ein sehr geringer Widerstand spürbar, bis das Luftpolster so weit komprimiert ist, dass die Hydraulik des Antriebs wirksam wird. Durch das fehlende Luftpolster bei vollständiger Befüllung mit Hydraulikflüssigkeit, erfolgt jedoch bei einer Temperaturerhöhung nachteilig ein Druckanstieg im Gehäuse 2 des Antriebs 1.

Damit der Kolben 3 seine Verschiebebewegung im Gehäuse 2 unter Dämpfung durch die Hydraulikflüssigkeit 9 ausführen kann, sind im Gehäuse 2 Hydraulikkanäle 10 vorgesehen. Es können auch weitere Hydraulikkanäle 10 vorgesehen sein, in denen Ventile zur Steuerung des Verhaltens des Antriebs 1 angeordnet sein können. Der Antrieb 1 ist weiterhin mit einer Hydraulikpumpe 3 und einem Motor 4 versehen, wodurch unter Verwendung von Ansteuerelementen zur Personenerkennung ein automatischer Betrieb möglich ist. Der Ansaugbereich der Hydraulikpumpe 3 befindet sich in einem Hydraulikreservoir 11, das ebenfalls über Hydraulikkanäle 10 mit dem Aufnahmeraum 5 in Verbindung steht. In montiertem Zustand des Antriebs 1 ist die Längserstreckung des Hydraulikreservoirs 11 zumindest annähernd waagrecht ausgerichtet.

An der Abtriebswelle 8 des Antriebs 1 ist zum Öffnen und Schließen des Flügels der Tür ein Hebelarm bzw. ein Gestänge angeordnet, das dazu in an sich bekannter Weise mit dem Flügel verbunden ist.

Zum Öffnen der Tür wird durch die mittels des Motors 4 angetriebene Hydraulikpumpe 3 der Kolben 7 in Richtung auf die Schließfeder 6 verschoben, wodurch diese komprimiert wird. Die dadurch in der Schließfeder 6 gespeicherte Energie steht umgekehrt zum Schließen des Flügels der Tür wieder zur Verfügung, wozu kein Betrieb durch den Motor 4 und die Hydraulikpumpe 3 erforderlich ist.

In Fig. 2 ist das Hydraulikreservoir 11 im Längsschnitt dargestellt. Im Hydraulikreservoir 11 ist ein Ansaugelement 13 am Grund des Hydraulikreservoirs 11 zur Entnahme von Hydraulikflüssigkeit 9 angeordnet. Das Ansaugelement 13 ist an einem Anschluss der Hydraulikpumpe 3 angeordnet und umfasst einen Schlauch 14 und einen Stutzen 15. Alternativ kann der Stutzen 15 auch direkt gelenkig, beispielsweise mittels eines Kugelgelenks, am Anschluss der Hydraulikpumpe 3 angeschlossen sein. Zur Kompensation des Druckanstiegs ist in dem Hydraulikreservoir 11 ein Gasvolumen 12 vorgesehen.

In der Fig. 2 ist eine von zwei möglichen Montageweisen gezeigt, wie diese beispielsweise für eine alternative Montage des Antriebs 1 auf der Bandgegenseite bzw. der Bandseite oder auch bei zweiflügeligen Türen erforderlich ist. Die zweite mögliche Montageweise ist eine um 180° gedrehte Montage, wie diese in der Fig. 3 dargestellt ist. Der Motor 4 befindet sich dann gegenüber der in Fig. 2 gezeigten Anordnung links, was durch die durchgehende Abtriebswelle 8, die eine Anschlussmöglichkeit für das Gestänge bzw. den Gleitarm zur Anbindung des Flügels der Tür beiderseits des Gehäuses 2 erlaubt, möglich ist.

Die in das Hydraulikreservoir 11 einmündenden Hydraulikkanäle 10 sind in etwa mittig im Hydraulikreservoir 11 angeordnet. Das sich oberhalb der Hydraulikflüssigkeit 9 befindende Gasvolumen 12 ist so gewählt, dass es bei niedrigster vorgesehener Betriebstemperatur maximal bis an die Hydraulikkanäle 10 heranreicht. Dieser Zustand ist in der Fig. 3 gezeigt. Fig. 2 zeigt einen Zustand, bei demgegenüber höherer Temperatur, wobei das Volumen der Hydraulikflüssigkeit 9 zugenommen hat, was durch Kompression des Gasvolumens 12 kompensiert ist.

Das Ansaugelement 13 ist so ausgebildet, dass es mit seinem offenen Ende stets auf den Grund des Hydraulikreservoirs 11 absinkt. Vorteilhaft ist das Ansaugelement 13 dazu flexibel ausgebildet, sodass zumindest dessen Stutzen 15 unabhängig von der Lage des Antriebs 1 entsprechend der Montageweise immer in der Hydraulikflüssigkeit 9 verbleibt, wodurch kein Gas aus dem Gasvolumen 12 durch die Hydraulikpumpe 3 angesaugt wird oder über die Hydraulikkanäle 10 in den Aufnahmeraum 5 gelangt. Dazu ist der vergleichsweise schwere Stutzen 15, der beispielsweise aus Metall sein kann, an einem flexiblen Schlauch 14 festgelegt, wodurch der Stutzen 15, der Schwerkraft folgend, in der Hydraulikflüssigkeit 9 auf dem Grund des Hydraulikreservoirs 11 zur Entnahme von Hydraulikflüssigkeit 9 zu liegen kommt.

Das Verhältnis von Schlauch 14 und Stutzen 15 ist dabei nicht festgelegt. Der Stutzen 15 kann auch als kurzes Endstück an einem dann etwas längeren Schlauch 14 angeordnet sein.

### Liste der Referenzzeichen

- 1: Antrieb
- 2: Gehäuse
- 3: Hydraulikpumpe
- 4: Motor
- 5: Aufnahmeraum
- 6: Schließfeder
- 7: Kolben
- 8: Abtriebswelle
- 9: Hydraulikflüssigkeit
- 10: Hydraulikkanal
- 11: Hydraulikreservoir
- 12: Gasvolumen
- 13: Ansaugelement
- 14: Schlauch
- 15: Stutzen

## Patentansprüche

1. Antrieb (1) für einen Flügel eines Fensters oder einer Tür, mit einem Gehäuse (2) und einem in dem Gehäuse (2) in einem Aufnahmeraum (5) angeordneten, mit einer Schließfeder (6) beaufschlagten Kolben (7), der mit einer Abtriebswelle (8) zum Öffnen und/oder Schließen des Flügels zusammenwirkt, wobei in dem mit einer Hydraulikflüssigkeit (9) gefüllten Gehäuse (2) des Antriebs (1) eine Druckausgleichseinrichtung angeordnet ist,
wobei die Druckausgleichseinrichtung in einem Hydraulikreservoir (11) ausgebildet ist, **dadurch gekennzeichnet, dass** in dem Hydraulikreservoir (11) in Bezug auf die vertikale Erstreckung des Hydraullkreservoirs (11) wenigstens ein mittig angeordneter Hydraulikkanal (10), durch den die Rückführung der Hydraulikflüssigkeit (9) aus dem Aufnahmeraum (5) in das Hydraulikreservoir (11) hinein erfolgt, von Hydraulikflüssigkeit (9) überdeckt ist, wodurch im Hydraulikresevoir ein Gasvolumen (12) abgeschlossen ist, und wobei ein Ansaugelement (13) am Grund des Hydraulikreservoirs (11) zur Entnahme von Hydraulikflüssigkeit (9) durch eine Hydraulikpumpe (3) angeordnet ist.

2. Antrieb nach Anspruch 1,
**dadurch gekennzeichnet, dass** das Ansaugelement (13) zumindest teilweise flexibel ausgebildet ist.

3. Antrieb nach Anspruch 1,
**dadurch gekennzeichnet, dass** das Ansaugelement (13) einen Schlauch (14) und einem Stutzen (15) umfasst.

4. Antrieb nach Anspruch 1,
**dadurch gekennzeichnet, dass** der Stutzen (15) des Ansaugelements (13) gelenkig im Hydraulikreservoir (11) angeordnet ist.

5. Antrieb nach einem der Ansprüche 1 bis 4,
**dadurch gekennzeichnet, dass** das Ansaugelement (13) mit seinem offenen Ende in der Hydraulikflüssigkeit (9) aufgrund der Schwerkraft auf den Grund des Hydraulikreservoirs (11) absinkt.

6. Antrieb nach Anspruch 1,
**dadurch gekennzeichnet, dass** das Gasvolumen (12) bei einer niedrigsten vorgesehenen Betriebstemperatur des Antriebs (1) maximal gerade bis an die in das Hydraulikreservoir (11) einmündenden Hydraulikkanäle (10) heranreicht.

## Claims

1. Drive (1) for a door leaf or a window sash, having a housing (2) and a piston (7) which is disposed in the housing (2) in a receiving space (5) and is impinged by a closer spring (6) and which, for opening and/or closing the leaf/sash, interacts with an offtake shaft (8), wherein in the housing (2) of the drive (1), which is filled with a hydraulic fluid (9), a pressure-compensation unit is disposed, wherein the pressure-compensation unit is configured in a hydraulic reservoir (11), **characterized in that** in the hydraulic reservoir (11), with respect to the vertical extent of the hydraulic reservoir (11), at least one hydraulic channel (10), which is disposed so as to be centric and by way of which the recirculation of the hydraulic fluid (9) from the receiving space (5) into the hydraulic reservoir (11) is performed, is covered by hydraulic fluid (9), on account of which a gas volume (12) is trapped in the hydraulic reservoir, and wherein a suction element (13) for retrieval of hydraulic fluid (9) by way of a hydraulic pump (3) is disposed on the bottom of the hydraulic reservoir (11).

2. Drive according to Claim 1, **characterized in that** the suction element (13) is configured so as to be at least partially flexible.

3. Drive according to Claim 1, **characterized in that** the suction element (13) comprises a hose (14) and a neck (15).

4. Drive according to Claim 1, **characterized in that** the neck (15) of the suction element (13) is disposed in an articulated manner in the hydraulic reservoir (11).

5. Drive according to one of Claims 1 to 4, **characterized in that** the suction element (13), on account of gravity, by way of its open end in the hydraulic fluid (9) sinks to the bottom of the hydraulic reservoir (11).

6. Drive according to Claim 1, **characterized in that** the gas volume (12) at a lowest envisaged operational temperature of the drive (1) at maximum just reaches up to the hydraulic channels (10) which open into the hydraulic reservoir (11).

## Revendications

1. Entraînement (1) pour un battant d'une fenêtre ou d'une porte, comprenant un boîtier (2) et un piston (7) disposé dans le boîtier (2) dans un espace de réception (5), sollicité par un ressort de fermeture (6), qui coopère avec un arbre de sortie (8) pour ouvrir et/ou fermer le battant, un dispositif d'équilibrage de la pression étant disposé dans le boîtier (2) de l'entraînement (1) rempli d'un liquide hydraulique (9),
le dispositif d'équilibrage de la pression étant réalisé dans un réservoir hydraulique (11), **caractérisé en ce que** dans le réservoir hydraulique (11), par rapport à l'étendue verticale du réservoir hydraulique (11), au moins un canal hydraulique (10) disposé centralement, à travers lequel a lieu le retour du liquide hydraulique (9) depuis l'espace de réception (5) jusque dans le réservoir hydraulique (11), est recouvert par du liquide hydraulique (9) de sorte qu'un volume de gaz (12) soit renfermé dans le réservoir hydraulique, et un élément d'aspiration (13) étant disposé à la base du réservoir hydraulique (11) pour prélever du liquide hydraulique (9) au moyen d'une pompe hydraulique (3).

2. Entraînement selon la revendication 1,
**caractérisé en ce que** l'élément d'aspiration (13) est réalisé de manière au moins en partie flexible.

3. Entraînement selon la revendication 1,
**caractérisé en ce que** l'élément d'aspiration (13) comprend un tuyau (14) et une tubulure (15).

4. Entraînement selon la revendication 1,
**caractérisé en ce que** la tubulure (15) de l'élément d'aspiration (13) est disposée de manière articulée dans le réservoir hydraulique (11).

5. Entraînement selon l'une quelconque des revendications 1 à 4,
**caractérisé en ce que** l'élément d'aspiration (13) descend, avec son extrémité ouverte, dans le liquide hydraulique (9) sous l'effet de la force de gravité sur la base du réservoir hydraulique (11).

6. Entraînement selon la revendication 1,
**caractérisé en ce que** le volume de gaz (12), à une température de fonctionnement la plus basse prévue de l'entraînement (1), s'étend au maximum jusqu'aux canaux hydrauliques (10) débouchant dans le réservoir hydraulique (11).
